# EUROPÄISCHE PATENTSCHRIFT

(11) **EP 0 388 707 B1**
(45) Veröffentlichungstag und Bekanntmachung des Hinweises auf die Patenterteilung: **25.08.1993**
(21) Anmeldenummer: 90104320.8
(22) Anmeldetag: 07.03.1990
(51) Int. Cl.: B61D 17/00

(54) **Zweiachsiger Eisenbahngüterwagen, insbesondere Schiebewandwagen**
Twin-axle railway car, especially one with sliding side panels
Wagon ferroviaire à deux essieux notamment wagon à parois coulissantes

(30) Priorität: 20.03.1989 DE 3909108
(43) Veröffentlichungstag der Anmeldung: 26.09.1990
(73) Patentinhaber: DUEWAG AKTIENGESELLSCHAFT, 47829 Krefeld (DE)
(72) Erfinder: Stolp, Hans, D-4150 Krefeld (DE); Mühlemeier, Jürgen, D-4330 Mülheim (DE); Lohmann, Heinz, D-4150 Krefeld 11 (DE)

(56) Entgegenhaltungen:
- DE-A- 3 042 739
- FR-A- 1 023 139

## Beschreibung

### Beschreibung

Die Erfindung betrifft einen zweiachsigen Eisenbahngüterwagen, insbesondere einen Schiebewandwagen.

Durch Lieferungen sowie ein entsprechendes Prospektblatt der Firma DUEWAG AKTIENGESELLSCHAFT ist eine Großraum-Schiebewandwageneinheit bekannt. Die Einheit besteht aus zwei jeweils zweiachsigen Güterwagen, die über eine Kurzkupplung miteinander verbunden sind. Jeder der 13,5 m langen Zweiachser hat eine Ladefläche, auf der 30 sogenannte Industriepaletten mit den Abmessungen 1,0 x 1,2 m oder 35 Europaletten mit den Abmessungen 0,8 x 1,2 m unterbringbar sind.

Ziel der Erfindung ist ein Güterwagen mit noch größerem Ladevermögen. Auf dem Weg zu diesem Ziel bietet sich an, von der für zweiachsige Wagen zugelassenen Länge von 15,5 m Gebrauch zu machen. Aus den einschlägigen Berechnungsformeln für die Wagenbegrenzung gemäß EBO bzw. UIC resultiert dann eine Wagenbreite, die zwar das Verstauen von 42 Europaletten ermöglicht, jedoch nur noch 28 Industriepaletten Platz bietet.

Das in Vorgenanntem liegende Problem einer Vergrößerung des Ladevermögens unter gleichzeitigem Einhalten der Begrenzungsvorschriften für Güterwagen wird erfindungsgemäß dadurch gelöst, daß die beiden Kopfpartien des Wagens jeweils einen Längsabschnitt mit einer gegenüber der Breite des mittleren Wagenabschnittes verringerten Breite aufweisen.

Bei Schiebewandwagen bestehen die Wandteile im wesentlichen aus einem durch im Querschnitt hutförmige Säulen verstärkten Blech. Nach einer bevorzugten Ausführungsform der Erfindung enthält jedes Schiebewandteil eine den Übergang zwischen der verringerten Breite auf die Breite des mittleren Wagenabschnittes erzeugende Profilsäule.

Der erfindungsgemäße Güterwagen kann in seinem mittleren Wagenabschnitt drei Längsreihen von z. B. Industriepaletten oder Europaletten aufnehmen, wobei in den beiden Kopfpartien jeweils zwei Industriepaletten oder drei Europaletten nebeneinander angeordnet werden. Um zu gewährleisten, daß die Schiebewand vor allem beim Pufferstoß nicht mit der Masse solcher Ladeeinheiten belastet wird, besteht eine weitere Ausgestaltung der Erfindung darin, daß der in der Breite verringerte Längsabschnitt eine Länge hat, die um ein Sicherheitsmaß kleiner ist als die Länge einer Ladeeinheit Auf diese Weise setzen sich alle Längskräfte über die Ladeeinheiten (Paletten) in den Kopfpartien unmittelbar an den Stirnwänden des Güterwagen ab.

Der Erfindungsgegenstand kann sowohl bei gedeckten als auch bei offenen Güterwagen verwirklicht werden. Eine extrem großflächige Transportmöglichkeit mit einer Länge von beispielsweise 31 m bei maximaler Breite wird nach einer weiteren Ausführungsform der Erfindung dadurch geschaffen, daß zwei jeweils zweiachsige Wagen in an sich bekannter Weise durch eine Kurzkupplung zu einer Einheit verbunden sind.

Den Ausgangspunkt der Erfindung bildende Gestaltungen und Ausführungsbeispiele der Erfindung sind in der Zeichnung dargestellt und werden im folgenden näher beschrieben. Es zeigen
- Fig. 1: eine bekannte Güterwageneinheit in Draufsicht,
- Fig. 2: eine der Gestaltung nach Fig. 1 ähnliche, jedoch längere Güterwageneinheit, ebenfalls in Draufsicht,
- Fig. 3: eine aus erfindungsgemäßen zweiachsigen Eisenbahngüterwagen gebildete Wageneinheit, gleichfalls in Draufsicht,
- Fig. 4: einen Teilbereich der als Schiebewandwagen ausgestalteten Einheit nach Fig. 3, in Draufsicht.

Die in den Fig. 1 bis 3 gezeigten Wageneinheiten bestehen jeweils aus zweiachsigen Güterwagen, die durch eine Kurzkupplung 6 miteinander verbunden sind.

Bei der bekannten Einheit gemäß Fig. 1 ist die Ladefläche jedes 13,5 m langen und etwas über 3 m breiten Zweiachsers zur Aufnahme von 30 Industriepaletten 4 mit den Abmessungen 1,0 m x 1,2 m (linke Bildhälfte) oder von 35 Europaletten 5 mit den Abmessungen 0,8 m x 1,2 m (rechte Bildhälfte) ausgelegt. Verlängert man die Zweiachser der Fig. 1 um jeweils 2 m auf mithin 15,5 m, so ergibt sich die in Fig. 2 gezeigte Wageneinheit, deren Breite dann entsprechend den einschlägigen Berechnungsformeln für die Wagenbegrenzung unter 3 m liegt. Wie ersichtlich, vermag eine solche Einheit zwar 42 Europaletten 5, jedoch nur 28 Industriepaletten 4 aufzunehmen.

Die ebenso 15,5 m langen Zweiachser der Einheit nach Fig. 3 weisen im Bereich ihrer Kopfpartien jeweils einen Längsabschnitt 1 auf, dessen Breite B1 gegenüber der Breite B2 des mittleren Wagenabschnittes 2 verringert ist, wobei die Breite B2 wie im Falle der Fig. 1 größer als 3 m ist. Auf diese Weise können auf jeder Ladefläche der Güterwageneinheit nunmehr 34 Industriepaletten 4 oder 42 Europaletten 5 verstaut werden.

Die in Fig. 4 dargestellten Schiebewandteile 3 weisen jeweils eine Profilsäule 3a auf, die durch ihre Formgebung den Übergang zwischen der verrringerten Breite B1 auf die Breite B2 des mittleren Wagenabschnittes 2 erzeugen. An diese Profilsäulen 3a sind im übrigen die Bleche der Schiebewandteile 3 auf einfache Weise anschließbar. Die in ihrer Breite verringerten Längsabschnitte 1 haben eine Länge L1, die kleiner ist als die Länge L einer Ladeeinheit, beispielsweise gemäß Fig. 4 einer Industriepalette 4. Dadurch besteht zwischen den Profilsäulen 3a der Schiebewandteile 3 und den Ladeeinheiten im mittleren Wagenabschnitt 2 ein Sicherheitsabstand mit der Folge, daß die speziell beim Pufferstoß auftretenden Längskräfte über die in den Längsabschnitten 1 angeordneten Ladeeinheiten in die Stirnwände 7 geleitet werden.

## Patentansprüche

1. Zweiachsiger Eisenbahngüterwagen, insbesondere Schiebewandwagen, dadurch gekennzeichnet, daß die beiden Kopfpartien des Wagens jeweils einen Längsabschnitt (1) mit einer gegenüber der Breite (B2) des mittleren Wagenabschnittes (2) verringerten Breite (B1) aufweisen.

2. Als Schiebewandwagen ausgebildeter Güterwagen nach Anspruch 1, dadurch gekennzeichnet, daß jedes Schiebewandteil (3) eine den Übergang zwischen der verringerten Breite (B1) auf die Breite (B2) des mittleren Wagenabschnittes (2) erzeugende Profilsäule (3a) enthält.

3. Güterwagen nach Anspruch 2, dadurch gekennzeichnet, daß der in der Breite verringerte Längsabschnitt (1) eine Länge (L1) hat, die um ein Sicherheitsmaß kleiner ist als die Länge L=1.2m einer Industriepalette (4) oder Europalette (5).

4. Wageneinheit, dadurch gekennzeichnet, daß sie aus zwei in an sich bekannter Weise durch eine Kurzkupplung (6) verbundenen zweiachsigen Güterwagen nach einem der Ansprüche 1 bis 3 besteht.

## Claims

1. A twin-axle railway goods wagon, in particular a wagon with sliding sides, **characterised in that** the two end portions of the wagon each have a longitudinal portion (1) of a reduced width (B1) in relation to the width (B2) of the central wagon portion (2).

2. A goods wagon constructed as a wagon with sliding sides according to claim 1, **characterised in that** each sliding side component (3) includes a profiled column (3a) producing the transition between the reduced width (B1) and the width (B2) of the central wagon portion (2).

3. A goods wagon according to claim 2, **characterised in that** the longitudinal portion (1) of reduced width is of a length (L1) which is smaller, by a safety margin, than the length L =1.2m of an industrial pallet (4) or a Euro-pallet (5).

4. A wagon unit, **characterised in that** it consists of two twin-axle goods wagons, according to one of the claims 1 to 3, connected in a known way by means of a close coupling (6).

## Revendications

1. Wagon de marchandises à deux essieux, notamment à parois coulissantes, caractérisé en ce que les deux parties de tête du wagon présentent chacune un tronçon longitudinal (1) dont la largeur (B1) est réduite par rapport à la largeur (B2) du tronçon central du wagon (2).

2. Wagon de marchandises réalisé sous forme de wagon à parois coulissantes selon la revendication 1 caractérisé en ce que chaque partie de paroi coulissante (3) contient une colonne profilée (3a) qui constitue la transition de la largeur réduite (B1) à la largeur (B2) du tronçon central du wagon (2).

3. Wagon de marchandises selon la revendication 2, caractérisé en ce que le tronçon longitudinal (1) dont la largeur est réduite a une longueur (L1) qui est inférieure d'une unité de mesure de sécurité à la longueur L=1,2m d'une palette industrielle (4) ou d'une europalette (5).

4. Unité de wagons, caractérisée en ce qu'elle se compose de deux wagons de marchandises à deux essieux selon l'une des revendications 1 à 3 reliés d'une manière connue en soi par un attelage serré (6).
